# FASCICULE DE BREVET EUROPEEN

(11) **EP 1 931 751 B1**
(45) Date de publication et mention de la délivrance du brevet: **28.06.2017**
(21) Numéro de dépôt: 06794276.3
(22) Date de dépôt: 02.08.2006
(51) Int. Cl.: C10G 25/12, C10G 67/16

(54) **PROCEDE DE DESULFURATION DES ESSENCES COMPORTANT UNE DESULFURATION PAR ADSORPTION DE LA FRACTION LEGERE ET UNE HYDRODESULFURATION DE LA FRACTION LOURDE**
VERFAHREN ZUR ENTSCHWEFELUNG VON BENZINEN DURCH ADSORPTION EINER LEICHTFRAKTION UND DURCH HYDROENTSCHWEFELUNG EINER SCHWERFRAKTION
GASOLINE DESULFURIZATION METHOD COMPRISING ADSORPTION DESULFURIZATION OF THE LIGHT FRACTION AND HYDRODESULFURIZATION OF THE HEAVY FRACTION

(30) Priorité: 08.08.2005 FR 0508474
(43) Date de publication de la demande: 18.06.2008
(73) Titulaire: Institut Français du Pétrole, 92852 Rueil Malmaison Cedex (FR)
(72) Inventeur: NICOLAOS, Alexandre, F-69003 Lyon (FR); PICARD, Florent, F-69360 Communay (FR)
(86) Numéro de dépôt international: PCT/FR2006/001885
(87) Numéro de publication internationale: WO 2007/017581

(56) Documents cités:
- US-A1- 2005 061 712
- US-A1- 2005 092 655
- US-B1- 6 482 316

## Description

### Domaine de l'invention

La présente invention se rapporte à un procédé de production d'essence à faible teneur en soufre et haut indice d'octane à partir d'une essence initiale comprenant des oléfines et des composés soufrés de type thiophéniques.

Typiquement l'essence concernée par l'invention est une essence de craquage catalytique, mais il peut s'agir également d'une essence issue d'un procédé de conversion comme le cokage, ou même d'une essence de distillation directe, ou de manière encore plus générale, d'un mélange quelconque des dites essences.

Le présent procédé trouve donc particulièrement son application dans la désulfuration des essences issues d'un procédé de craquage catalytique, de craquage catalytique en lit fluide, de cokéfaction, de viscoréduction, ou de pyrolyse.

Le présent procédé doit être considéré comme un perfectionnement de la demande FR 2 857 973. L'amélioration décrite dans la présente invention par rapport à la demande de brevet FR 2 857 973 consiste à utiliser un flux interne au procédé pour régénérer le solide adsorbant utilisé pour désulfurer la fraction légère par adsorption. Par flux interne au procédé, on entend un flux généré par l'une des unités faisant partie intégrante du procédé objet de l'invention.

### Examen de l'art antérieur

L'art antérieur pertinent par rapport à la présente invention est constitué des enseignements portant sur une désulfuration d'essence avec décomposition de la dite essence en deux coupes faisant chacune l'objet d'un traitement spécifique, une désulfuration par adsorption pour la coupe dite légère, et une hydrodésulfuration pour la coupe dite lourde.

Les documents US2005/0092655 et US2005/0061712 décrivent un procédé de désulftiration d'une charge d'hydrocarbures par adsorption/désorption. La charge est séparée en deux coupes par distillation, la coupe légère étant désulfurée par adsorption, la coupe lourde étant désulfurée par hydrogénation en présence d'un catalyseur et d'hydrogène. La désorption est réalisée au moyen d'un flux d'hydrogène issue de la coupe lourde produite par la section d'hydrodésulfuration. Le document US2005/0092655 propose, par ailleurs, d'effectuer la régénération au moyen d'un solvant liquide.
- La demande de brevet FR 2 857 973 décrit un tel procédé dans lequel l'essence à traiter est divisée en une fraction légère envoyée dans une unité de désulfuration par adsorption, et une fraction lourde envoyée dans une unité d'hydrodésulfuration traditionnelle.
- La demande WO 02/36718 propose de séparer l'essence de FCC en une partie légère riche en oléfines et ne comprenant que des composés soufrés du type mercaptans, et en une partie lourde qui concentre le thiophène et ses dérivés (regroupés sous le terme de composés thiophéniques), et les composés soufrés les plus lourds.

Les mercaptans présents dans la fraction légère sont ensuite éliminés par un procédé mettant en oeuvre une solution extractive de soude. La fraction lourde est désulfurée par un procédé classique d'hydrodésulfuration.

Le point de coupe des deux fractions est cependant relativement bas (inférieur à 75° C dans la demande précitée), ce qui limite l'intérêt d'un tel procédé, la fraction légère comprenant une partie réduite des hydrocarbures contenus dans l'essence initiale.
- Le brevet US 6,482,316 B1 propose de désulfurer par adsorption une essence dont la température d'ébullition est comprise entre 10°C et 150°C, et de régénérer le solide adsorbant utilisé par un fluide de la raffinerie dont la température d'ébullition est située dans la même gamme de température. Le brevet en question précise dans une revendication dépendante que le flux préféré pour effectuer la dite régénération est un réformat, donc un flux riche en aromatiques, d'intervalle de distillation typiquement compris entre 10°C et 150°C.

A la différence du brevet US 6,482,316, le procédé objet de la présente invention est capable éventuellement de traiter une essence dont la température d'ébullition est comprise entre 25°C et 300°C.

De plus, la dite essence est séparée par distillation en une essence légère et une essence lourde. La fraction légère est désulfurée dans une unité de désulfuration par adsorption, et la fraction lourde est désulfurée dans une unité d'hydrodésulfuration.

La régénération de l'adsorbant utilisé pour désulfurer la coupe légère se fait à l'aide d'une fraction de la coupe lourde désulfurée dont le point d'ébullition final peut aller jusqu'à 300°C.

Cette fraction de la coupe lourde désulfurée contient des aromatiques mais est distincte d'un réformat de par son intervalle de distillation.

Dans le cas de l'utilisation du réformat comme agent de régénération du solide adsorbant, comme enseigné dans le brevet US 6,428,316, la régénération du réformat pollué par le soufre se fait généralement par hydrotraitement, mais cela engendre un déséquilibre des flux de la raffinerie qui peut être coûteux et entraîne également une diminution de la quantité de réformat disponible à utiliser par exemple en pétrochimie.

L'utilisation d'une partie de la coupe lourde désulfurée pour régénérer le solide adsorbant utilisé dans le traitement par adsorption de la coupe légère est donc une solution innovante et plus économique que les solutions de l'art antérieur car elle ne perturbe pas le schéma classique de raffinage, et est applicable dans toutes raffineries, en particulier dans celles qui ne sont pas équipées d'un procédé de reformage des essences.

### Description sommaire de la figure 1

la figure 1 représente un schéma du procédé selon l'invention dans lequel est représenté en pointillé l'unité facultative E0.

### Description sommaire de l'invention

La présente invention se rapporte à un procédé de désulfuration d'une essence contenant du soufre et des composés insaturés, généralement une essence de craquage catalytique, comportant au moins une unité de séparation de la dite essence en une fraction légère et une fraction lourde, une unité de désulfuration par adsorption de la dite fraction légère, et une unité d'hydrodésulfuration de la dite fraction lourde, le procédé étant caractérisé en ce que la régénération du solide adsorbant utilisé dans l'unité de désulfuration par adsorption de la fraction légère, est réalisée par l'intermédiaire d'une partie de la dite fraction lourde désulfurée, c'est à dire après sa désulfuration dans l'unité d'hydrodésulfuration.

Plus précisément, le procédé selon l'invention est un procédé de production d'une essence désulfurée à haut indice d'octane à partir d'une essence initiale comprenant des oléfines et des composés thiophèniques, le dit procédé comprenant les étapes suivantes:
a) une étape de distillation de l'essence initiale en au moins deux fractions dont:
   - une fraction légère contenant la majorité des oléfines à 5 et 6 atomes de carbone, ainsi que le thiophène, et de préférence les méthylthiophènes,
   - une fraction lourde ne contenant plus d'oléfines à 5 atomes de carbone, et concentrant les composés soufrés lourds tels que les benzothiophènes.
b) une étape de désulfuration de la dite fraction légère par adsorption des composés soufrés sur un solide adsorbant, le solide adsorbant utilisé étant choisi dans le groupe constitué par les silices, les alumines, les zéolithes, les charbons actifs, les résines, les argiles, les oxydes de métaux et les métaux réduits,
c) une étape d'hydrodésulfuration de la dite fraction lourde sur un catalyseur contenant au moins un métal du groupe VIII et un métal du groupe VIb, dans des conditions classiques d'hydrodésulfuration,
la régénération du solide adsorbant étant réalisée à une température supérieure à 50°C, tout en restant en phase liquide, au moyen d'un solvant de désorption qui est une partie de l'effluent de l'étape d'hydrodésulfuration de la fraction lourde, le solvant comprenant au moins une partie de composés aromatiques, et la partie complémentaire de l'effluent de la dite étape d'hydrodésulfuration étant mélangée avec l'effluent de l'étape de désulfuration par adsorption de la fraction légère pour constituer l'essence désulfurée à haut indice d'octane, le solvant issu de la régénération étant recyclé en étant mélangé à ladite fraction lourde avant d'effectuer l'étape c).

Le présent procédé permet d'obtenir à la fois une meilleure sélectivité d'adsorption envers les composés thiophéniques présents dans la charge initiale, une consommation d'hydrogène réduite, et il permet en outre d'atteindre les normes futures en soufre dans les essences.

Il convient de noter que le procédé s'applique à des essences ayant un niveau de soufre très variable pouvant aller de quelques dizaines de ppm à quelques pourcents.

Le procédé selon l'invention permet de récupérer une essence de caractéristique très proche de celle de l'essence à traiter avec un taux de désulfuration qui est d'au moins 50 %, et préférentiellement d'au moins 80 %.

Comme il a été mentionné dans le paragraphe précédent, le procédé selon l'invention ne perturbe pas le schéma de raffinage, et s'applique même à des raffineries ne possédant pas d'unité de réformage des essences.

D'autre part, la présente invention permet d'effectuer la désulfuration de ladite coupe hydrocarbonée en minimisant la perte d'octane par hydrogénation des oléfines puisque cette perte d'octane est surtout sensible sur la fraction lourde de l'essence à traiter, la fraction légère faisant l'objet d'une désulfuration par adsorption donc avec conservation de l'indice d'octane.

Il en résulte que l'indice d'octane de l'essence produite est très peu affecté par le procédé, et se situe à une valeur inférieure de moins de 10% à l'indice octane de l'essence à traiter, et le plus souvent, à une valeur inférieure de moins de 5% à l'indice d'octane de l'essence à traiter.

### Description détaillée de l'invention

La description qui suit est donnée à titre illustratif et ne limite en rien le domaine d'application du présent procédé. Dans cette description on a choisi arbitrairement comme coupe hydrocarbonée à traiter une essence issue d'un procédé de craquage catalytique, représentative des coupes sur lesquelles est susceptible de s'appliquer le présent procédé.

### Etape de fractionnement de l'essence à traiter (étape a):

Selon un premier mode de réalisation (mode I) de l'invention, l'essence est fractionnée en deux fractions :
- une fraction légère contenant la majorité des oléfines à 5 et 6 atomes de carbone ainsi que le thiophène, et de préférence les méthylthiophènes,
- une fraction lourde ne contenant plus d'oléfines à 5 atomes de carbone, et concentrant les composés soufrés lourds tels que les benzothiophènes.

La fraction légère présente généralement un point final compris entre environ 90°C et environ 200°C, de façon préférée compris entre environ 90°C et environ 160°C, de façon très préférée compris entre environ 90°C et 110°C.

Cette séparation est classiquement réalisée au moyen d'une colonne de distillation.

Selon un second mode de réalisation de l'invention (mode II), l'essence est distillée en trois fractions :
- une fraction légère comprenant les composés contenus dans l'essence initiale dont la température d'ébullition est inférieure à la température d'ébullition du thiophène,
- une fraction intermédiaire comprenant au moins le thiophène, et dont le point d'ébullition final est compris entre environ 90°C et environ 200°C, de façon préférée compris entre environ 90°C et environ 160°C, de façon très préférée entre environ 90°C et environ 110°C.
- une fraction lourde concentrant les composés soufrés lourds tels que les benzothiophènes.

Le point de coupe de la distillation permettant de fractionner l'essence à traiter en deux ou trois fractions est choisi en fonction de la composition de l'essence initiale à traiter et/ou en fonction de la concentration en hydrocarbures aromatiques présents dans la fraction légère (mode I), ou dans la fraction intermédiaire (mode II) après fractionnement.

Il a été en effet trouvé de manière inattendue par le demandeur que. lors de l'étape b) d'adsorption décrite ci-après, l'efficacité de la désulfuration est meilleure si le pourcentage poids en composés aromatiques dans ladite fraction légère est inférieur à 25%, et de préférence inférieur à 10% et de manière encore préférée inférieur à 5%.

Selon un mode de réalisation préféré de l'invention, le point de coupe de la fraction légère sera choisi en fonction de la composition de l'essence à traiter de manière à avoir un pourcentage poids en composés aromatiques présents dans la dite fraction légère inférieur à 25%, de préférence inférieur à 10%, et de manière encore préférée inférieur à 5%.

### Etape d'adsorption / désorption de la fraction légère (étape b):

Cette étape consiste à éliminer les composés soufrés présents dans la fraction légère (mode I) ou dans la fraction intennédiaire (mode II) issue de l'étape a).

Selon un mode préféré de réalisation de l'invention, lesdites fractions ont préalablement été appauvries en composés du type mercaptans, par exemple par une étape d'hydrogénation sélective telle que décrite par la suite.

Cette étape d'adsorption est réalisée par la mise en contact de la charge à traiter avec un solide adsorbant présentant une forte affinité avec les composés soufrés, de préférence les composés thiophéniques.

Les solides utilisés comme adsorbant peuvent être sélectionnés parmi les familles d'adsorbants suivantes; les silices, les alumines, les zéolites, de préférence les faujasites, et de manière préférée les faujasites échangées partiellement au césium, les charbons actifs, les résines, les argiles, les oxydes de métaux, les métaux réduits.

Il est également possible d'utiliser un solide adsorbant ayant une capacité d'adsorption accrue envers les composés soufrés, par des traitements de surfaces physiques appropriés, par exemple des traitements en température, ou des traitements de surface chimique, par exemple le greffage de molécules spécifiques en surface.

Il est également préférable d'utiliser des solides dont l'acidité résiduelle est maîtrisée afin d'éviter toute réaction de cokage des oléfines susceptible d'entraîner un vieillissement rapide du solide utilisé. Pour éviter ce genre de phénomène, on peut par exemple effectuer des traitements à la potasse ou à la soude.

La régénération du solide adsorbant se fera via des cycles d'adsorption/régénération connus en soi de l'homme du métier. Les conditions expérimentales de l'adsorption et de la régénération seront sélectionnées de façon à maximiser la capacité dynamique du solide, c'est à dire la différence entre la quantité de soufre capté lors de l'adsorption et la quantité de soufre restant sur le solide après régénération.

Lorsque l'adsorption est opérée en phase liquide, elle peut se faire dans des conditions douces de température et de pression permettant de rester en phase liquide et allant typiquement de 0 °C à 200 °C, sous une pression allant de 0,1 MPa à 30 MPa, (1MPa =10 bars) et de préférence de 10°C à 100 °C sous une pression allant de 0,2 MPa à 10 MPa.

La régénération du solide adsorbant se fait en utilisant un fluide ou solvant de régénération ayant un pouvoir de désorption suffisamment élevé. En général, le solvant de régénération est choisi pour remplacer l'essence retenue dans les pores du solide adsorbant, puis pour entraîner la désorption des autres composés retenus sur le solide, notamment des composés soufrés.

Selon l'invention, le solvant de régénération comprendra au moins une partie de composés de type aromatique. La dite partie de composés aromatiques sera d'au moins 10 % poids, et préférentiellement d'au moins 25% poids.

Le solvant de régénération est d'autre part caractérisé par une teneur en soufre inférieure à la teneur en soufre de l'essence désulfurée par adsorption. Généralement, la teneur en soufre du solvant de régénération est inférieure à 100 ppm, de façon préférée inférieure à 50 ppm, et de façon très préférée inférieure à 20 ppm.

Selon l'invention, on utilisera comme solvant de régénération du solide adsorbant, une partie de la fraction lourde résultant de la séparation de l'essence à traiter en deux fractions selon l'étape a), la dite fraction lourde ayant été désulfurée dans l'unité d'hydrodésulfuration (HDS) faisant l'objet de l'étape c) du procédé selon l'invention.

Le solvant de régénération selon l'invention est donc une partie de la fraction lourde désulfurée, la dite partie étant calculée pour permettre la régénération optimale du solide adsorbant.

Il est d'ailleurs préférable d'effectuer la régénération à une température supérieure à 80°C, et de manière encore préférée supérieure à 100°C, tout en restant en phase liquide, pour favoriser la désorption des molécules soufrées, et utiliser ainsi une partie minimale de la dite fraction lourde désulfurée pour régénérer le solide adsorbant.

L'effluent de régénération contenant les molécules soufrées initialement retenues sur le solide adsorbant est recyclé à l'entrée de l'unité d'hydrodésulfuration de la fraction lourde.

### Etape d'hydrodésulfuration de la fraction lourde (étape c):

La fraction lourde issue de l'étape a) de distillation de l'essence à traiter est soumise à un traitement d'hydrodésulfuration. Cette étape peut être réalisée par passage de l'essence, en présence d'hydrogène, sur un catalyseur comprenant au moins un élément du groupe VIII choisi dans le groupe constitué par le fer, le ruthénium, l'osmium, le cobalt, le rhodium, l'iridium, le nickel, le palladium ou le platine, et au moins un élément du groupe VIB choisi dans le groupe constitué par le chrome, le molybdène et le tungstène, chacun de ces éléments se trouvant au moins en partie sous forme de sulfure.

La température de réaction est généralement comprise entre 220°C et 340°C sous une pression comprise entre environ 1 MPa et 5 MPa (1MPa = 10 bars).

La vitesse spatiale horaire est comprise entre environ 1h⁻¹ et 20 h⁻¹.

Le rapport du débit d'hydrogène sur le débit de charge est compris entre 100 litres/litre et 600 litres/litre, exprimé en normaux litres d'hydrogène par litre d'essence.

Le catalyseur utilisé pour réaliser l'hydrodésulfuration de la fraction lourde comprend entre 0,5% et 15% poids de métal du groupe VIII, ce pourcentage exprimé sous forme d'oxyde.

La teneur en poids de métal du groupe VIB est généralement comprise entre 1,5% et 60% poids et préférentiellement entre 2% et 50% poids.

L'élément du groupe VIII est préférentiellement du cobalt, et l'élément du groupe VIB est préférentiellement le molybdène ou le tungstène.

Le support du catalyseur est habituellement un solide poreux, tel que par exemple de la magnésie, de la silice, de l'oxyde de titane ou de l'alumine, seuls ou en mélange.

L'effluent de l'étape c) d'hydrodésulfuration est mélangé avec l'effluent d'adsorption de l'étape b) pour former l'essence désulfurée à haut indice d'octane.

La teneur en soufre de la dite essence résultant du procédé, est réduite d'au moins 50% et préférentiellement d'au moins 80 % par rapport à l'essence de départ.

Cette étape c) d'hydrodésulfuration peut comprendre, en outre, une étape de finition de l'hydrodésulfuration réalisée sur un catalyseur comprenant au moins un élément du groupe VIII, de préférence choisi dans le groupe formé par le nickel, le cobalt ou le fer.

La teneur en métal du catalyseur de l'étape de finition est généralement comprise entre environ 1% et environ 60 % poids sous forme d'oxyde. Cette étape de finition permet d'éliminer les composés soufrés résiduels, et principalement les composés soufrés saturés qui auront été formés au cours de la première étape d'hydrodésulfuration.

La température de l'étape de finition est généralement comprise entre 240°C et 360°C, et est préférentiellement supérieure d'au moins 10°C à la température d'entrée de l'étape d'hydrodésulfuration.

La pression est comprise entre environ 1 MPa et 5 MPa. La vitesse spatiale horaire est comprise entre environ 1 h⁻¹ et 20 h⁻¹. Le rapport du débit d'hydrogène sur le débit de charge est compris entre 100 litres/litre et 600 litres/litre, exprimé en normaux litres d'hydrogène par litre d'essence.

### Etape facultative d'hydrogénation sélective de l'essence à traiter :

Cette étape facultative, mise en oeuvre en amont des étapes a), b), c), est destinée à éliminer au moins partiellement les dioléfines présentes dans l'essence, et à transformer les composés soufrés légers par alourdissement. Les dioléfines sont en effet des précurseurs de gommes qui polymérisent dans les réacteurs d'hydrodésulfuration ou d'adsorption, notamment lorsque le solide adsorbant présente une acidité, et en limitent donc la durée de vie. Les dioléfines sont donc hydrogénées en oléfines au cours de cette étape.

Cette étape permet également de transformer les composés soufrés légers tels que les mercaptans, sulfures et CS2 dont la température d'ébullition est généralement inférieure à celle du thiophène, en composés soufrés plus lourds dont la température d'ébullition est supérieure à celle du thiophène, par réaction avec les oléfines présentes dans la charge.

Selon la présente invention, une majorité desdits composés lourds ainsi formés seront évacués dans la fraction lourde après fractionnement (étape a).

L'étape d'hydrogénation sélective se déroule généralement en présence d'un catalyseur comprenant au moins un métal du groupe VIII, de préférence choisi dans le groupe formé par le platine, le palladium et le nickel, déposé sur un support.

On emploiera par exemple un catalyseur contenant de 1% à 20% en poids de nickel déposé sur un support inerte, tel que par exemple de l'alumine, de la silice, de la silice-alumine, un aluminate de nickel. De préférence, le support contiendra au moins 50% d'alumine.

Un autre métal du groupe VIB tel que par exemple le molybdène ou le tungstène peut éventuellement être associé au métal du groupe VIII pour former un catalyseur bimétallique. Ce métal du groupe VIB sera déposé à hauteur de 1% poids à 20% poids sur le support.

Le choix des conditions opératoires de l'étape d'hydrogénation sélective est particulièrement important. On opérera le plus généralement sous pression en présence d'une quantité d'hydrogène en faible excès par rapport à la valeur stoechiométrique nécessaire pour hydrogéner les dioléfines. L'hydrogène et la charge à traiter sont injectés en courants ascendants ou descendants dans un réacteur de préférence à lit fixe de catalyseur.

La température est généralement comprise entre 50°C et 300°C, de préférence entre 80°C et 250°C, et de manière encore préférée entre 120°C et 210°C.

La pression est choisie pour maintenir plus de 80 %, et de préférence plus de 95 % en poids de l'essence à traiter en phase liquide dans le réacteur. Elle est le plus généralement de 0,4 MPa à 5 MPa, et de préférence comprise entre 1 MPa à 4 MPa.

La vitesse spatiale est généralement comprise entre 1 h⁻¹ et 12 h⁻¹, de préférence comprise entre 2 h⁻¹ et 10 h⁻¹.

La fraction légère de la coupe essence de craquage catalytique peut contenir jusqu'à quelques % poids de dioléfines. Après hydrogénation, la teneur en dioléfines est réduite à moins de 3000 ppm, préférentiellement moins de 2500 ppm, et très préférentiellement à moins de 1500 ppm.

De manière concomitante à la réaction d'hydrogénation sélective des dioléfines, se produit une isomérisation de la double liaison des oléfines externes conduisant à la formation d'oléfines internes. Cette isomérisation a pour conséquence un léger gain du nombre d'octane dû au fait que les oléfines internes ont un indice d'octane généralement supérieur à celui des oléfines terminales.

Selon un mode de réalisation de l'invention, l'étape d'hydrogénation sélective se déroule dans un réacteur catalytique d'hydrogénation comprenant une zone réactionnelle catalytique traversée par la totalité de la charge et la quantité d'hydrogène nécessaire pour effectuer les réactions désirées.

L'invention sera mieux comprise à la lecture de la description suivante, en relation avec la figure 1, correspondante à un mode de réalisation du procédé selon l'invention (mode 1).

L'essence à traiter issue d'une unité de craquage catalytique (non représentée sur la figure I) est dans certains cas envoyée par la ligne 1 dans un réacteur E0 d'hydrogénation sélective, en mélange avec un flux d'un gaz comprenant de l'hydrogène(non représenté sur la figure 1).

Rappelons que l'unité d'hydrogénation sélective E0 est facultative.

L'effluent issu du réacteur E0 est envoyé par la ligne 2 vers une colonne à distiller E1 qui produit une fraction légère en tête évacuée par la ligne (4), et une fraction lourde en fond évacuée par la ligne (3).

La fraction lourde (3) issue de la colonne à distiller E1 est mélangée avec le solvant de désorption (8) de l'unité de désulfuration par adsorption (Ad) en phase de désorption pour former la charge (3a).

La charge (3a) résultant du mélange des lignes (3) et (8) est introduite dans le réacteur d'hydrodésulfuration E4.

L'effluent (5a) du réacteur d'hydrodésulfuration E4 est séparé en une partie (7) qui est utilisée pour la régénération de l'unité de désulfuration par adsorption (Ad), et en une partie complémentaire (5) qui est mélangée avec l'effluent (6) de l'unité de désulfuration par adsorption (Ad) en phase d'adsorption pour former l'essence désulfurée (9) qui est dirigée vers le pool essence.

La fraction légère récupérée par la ligne (4) est envoyée vers l'unité de désulfuration (Ad). L'unité de désulfuration par adsorption (Ad) comprend au moins deux capacités travaillant alternativement en adsorption, sur la figure 1 la capacité (E2) et en désorption, sur la figure 1 la capacité (E3).

Au bout d'un certain temps la capacité (E2) bascule en phase de régénération et la capacité (E3) bascule en phase d'adsorption.

Le basculement de la phase d'adsorption à la phase de régénération se fait grâce à des lignes supplémentaires et des systèmes d'ouvertures et de fermetures de vannes non représentées sur la figure 1.

La capacité E3 est alimentée en solvant de désorption par la ligne (7) constituée d'une fraction de l'effluent de désulfuration issu de l'unité d'hydrodésulfuration E4.

### Exemple

L'exemple non limitatif qui suit permet de mieux comprendre les avantages de la présente invention.

Une essence I représentative d'une essence de craquage catalytique est synthétisée en reprenant les proportions de paraffines (n-heptane, iso octane), d'oléfines (1-hexène, 1-dodécène), de composés aromatiques (toluène, métaxylène) et de composés soufrés (thiophène, benzothiophène) habituellement rencontrés dans une essence de craquage.

Le tableau 1 donne les caractéristiques de l'essence I.

**Tableau 1**

| **Composé** | **Masse (g)** | **% poids** | | |
|---|---|---|---|---|
| **nC7** | **195,6** | **24,0** | | |
| **iso octane** | **142,8** | **17,5** | | |
| **1 hexène** | **203,9** | **25,0** | | |
| **1-dodécène** | **102,0** | **12,5** | | |
| **toluène** | **8,3** | **1,0** | | |
| **méta xylène** | **162,6** | **19,9** | | |
| **thiophène** | **0,11** | **0,01** | **50** | **ppm S** |
| **benzothiophène** | **0,51** | **0,06** | **150** | **ppm S** |

Une essence II reproduisant les proportions de paraffines (n-heptane), d'oléfines (1-hexène), de composés aromatiques (toluène) et de composés soufrés (thiophène) de la fraction légère obtenue après un fractionnement à 90°C de l'essence I a été synthétisée.

Le tableau 2 donne les caractéristiques de cette essence II.

**Tableau 2**

| **Composé** | **Masse (g)** | **% poids** | | |
|---|---|---|---|---|
| **n heptane** | **195,6** | **48,0** | | |
| **1 hexène** | **203,9** | **50,0** | | |
| **toluène** | **8,3** | **2,0** | | |
| **thiophène** | **0,11** | **0,03** | **100** | **ppm S** |

Une essence III reproduisant les proportions de paraffines (iso octane), d'oléfines (1-dodécène), de composés aromatiques (métaxylène) et de composés soufrés (benzothiophène) de la fraction lourde obtenue après un fractionnement à 90°C de l'essence I a été synthétisée. Le tableau 3 donne les caractéristiques de cette essence III.

**Tableau 3**

| **Composé** | **Masse (g)** | **% poids** | | |
|---|---|---|---|---|
| **iso octane** | **142,8** | **35,0** | | |
| **1-dodécène** | **102,0** | **25,0** | | |
| **méta xylène** | **162,6** | **39,9** | | |
| **benzothiophène** | **0,51** | **0,13** | **300** | **ppmS** |

Une essence IV reproduisant les proportions de paraffines (iso octane), d'oléfines (1-dodécène), de composés aromatiques (métaxylène) obtenue par hydrodésulfuration de l'essence III a été synthétisée.

Le tableau 4 donne les caractéristiques de cette essence IV.

**Tableau 4**

| **Composé** | **Masse (g)** | **% poids** |
|---|---|---|
| **iso octane** | **191,9** | **47,0** |
| **1-dodécène** | **52,9** | **13,0** |
| **méta xylène** | **162,6** | **39,9** |

L'essence synthétique II représentant la fraction légère à désulfurer par adsorption est envoyée à l'aide d'une pompe liquide sur une colonne d'adsorption remplie d'un adsorbant de type NaCsX.

Ce solide NaCsX est obtenu par échange ionique effectué en dynamique sur une zéolithe NaX avec une solution aqueuse de CsC1 concentrée à 1,8 moles/litre à une température de 90°C.

La colonne d'adsorption contient 20 ml de solide adsorbant, et il a été possible de désulfurer au moins 100 ml d'essence II à une teneur en soufre inférieure à 5 ppmS.

La régénération du solide adsorbant est effectuée en passant l'essence synthétique IV à une température de 60°C dans la colonne d'adsorption.

La concentration en soufre en sortie augmente fortement dans un premier temps, puis revient à des valeurs proches de 0 ppmS après le passage de 100 ml de cette charge , ce qui indique la fin de l'étape de désorption.

Cet exemple démontre la capacité de la fraction lourde désulfurée (représentée par l'essence synthétique IV) issue de l'essence à désulfurer (représentée par l'essence synthétique I) à désorber le soufre contenu dans le solide adsorbant après l'étape de désulfuration par adsorption de la fraction légère représentée par l'essence synthétique II.

## Revendications

1. Procédé de production d'une essence désulfurée à haut indice d'octane à partir d'une essence initiale comprenant des oléfines et des composés thiophéniques, le dit procédé comprenant les étapes suivantes:
a) une étape de distillation de l'essence initiale en au moins deux fractions dont:
- une fraction légère contenant la majorité des oléfines à 5 et 6 atomes de carbone ainsi que le thiophène, et de préférence les méthylthiophènes,
- une fraction lourde ne contenant plus d'oléfines à 5 atomes de carbone, et concentrant les composés soufrés lourds tels que les benzothiophènes.
b) une étape de désulfuration de la dite fraction légère par adsorption des composés soufrés sur un solide adsorbant, le solide adsorbant utilisé étant choisi dans le groupe constitué par les silices, les alumines, les zéolithes, les charbons actifs, les résines, les argiles, les oxydes de métaux et les métaux réduits,
c) une étape d'hydrodésulfuration de la dite fraction lourde sur un catalyseur contenant au moins un métal du groupe VIII et un métal du groupe VIb dans des conditions d'hydrodésulfuration classiques,
la régénération du solide adsorbant étant réalisée à une température supérieure à 50°C, tout en restant en phase liquide, au moyen d'un solvant de désorption qui est une partie de l'effluent de l'étape d'hydrodésulfuration de la fraction lourde, le solvant comprenant au moins une partie de composés aromatiques, la partie complémentaire de l'effluent de la dite étape d'hydrodésulfuration étant mélangée avec l'effluent de l'étape de désulfuration par adsorption de la fraction légère pour constituer l'essence désulfurée à haut indice d'octane, le solvant issu de la régénération étant recyclé en étant mélangé à ladite fraction lourde avant d'effectuer l'étape c).

2. Procédé de production d'une essence désulfurée selon la revendication 1, dans lequel l'étape de séparation de l'essence à traiter produit en plus des fractions légères et lourdes, une fraction intermédiaire comprenant au moins le thiophène, et dont le point d'ébullition final est compris entre 90°C et 160°C.

3. Procédé de production d'une essence désulfurée selon la revendication 2 dans lequel l'étape de désulfuration par adsorption est appliquée à la fraction intermédiaire issue de la distillation de l'essence en trois fractions.

4. Procédé de production d'une essence désulfurée selon l'une quelconque des revendications 1 à 3, dans lequel le solide adsorbant utilisé dans l'étape de désulfuration par adsorption est choisi parmi les zéolithes, de préférence les zéolithes de type faujasites, et de manière encore préférée est choisi parmi les faujasites échangées partiellement au césium.

5. Procédé de production d'une essence désulfurée selon l'une quelconque des revendications 1 à 4, dans lequel l'étape d'adsorption est réalisée en phase liquide, à une température comprise entre 0°C et 200°C, et à une pression comprise entre 0,1 MPa et 30 MPa.

6. Procédé de production d'une essence désulfurée selon l'une quelconque des revendications 1 à 5, dans lequel l'étape de désorption est opérée à une température supérieure à 50°C, préférentiellement supérieure à 80°C, et de manière encore préférée supérieure à 100°C.

7. Procédé de production d'une essence désulfurée selon l'une quelconque des revendications 1 à 6, dans lequel l'étape d'hydrodésulfuration de la fraction lourde est réalisée sur un catalyseur comprenant entre 0,5 % et 15 % poids d'un métal du groupe VIII, et comprenant entre 1,5% et 60 % poids, et préférentiellement entre 2 % et 50 % poids d'un métal du groupe VIb.

8. Procédé de production d'une essence selon la revendications 7 dans lequel le métal du groupe VIII est préférentiellement le cobalt, et le métal du groupe VIb est choisi dans le groupe formé par le molybdène et le tungstène.

9. Procédé de production d'une essence désulfurée selon l'une quelconque des revendications 1 à 8, dans lequel l'étape de séparation de la coupe essence à traiter est précédée d'une étape d'hydrogénation sélective, réalisée sur un catalyseur comportant au moins un métal du groupe VIII, de préférence choisi dans le groupe formé par le platine, le palladium et le nickel.

10. Procédé de production d'une essence selon l'une quelconque des revendications 1 à 9, dans lequel l'étape d'hydrodésulfuration de la fraction lourde est suivie d'une étape de finition réalisée sur un catalyseur comprenant au moins un élément du groupe VIII de préférence choisi dans le groupe formé par le nickel, le cobalt ou le fer.

11. Procédé de production d'une essence désulfurée selon la revendication 10 dans lequel la température à laquelle est opérée l'étape de finition est comprise entre 240°C et 360°C, et est préférentiellement supérieure d'au moins 10 °C à la température d'entrée de l'étape d'hydrodésulfuration.

## Patentansprüche

1. Verfahren zur Herstellung eines entschwefelten Benzins mit hohem Oktanwert aus einem Ausgangsbenzin, umfassend Olefine und Thiophenverbindungen, wobei das Verfahren die folgenden Schritte umfasst:
a) einen Destillationsschritt des Ausgangsbenzins in mindestens zwei Fraktionen, unter anderem:
- eine leichte Fraktion, die die Mehrheit der Olefine mit 5 und 6 Kohlenstoffatomen sowie das Thiophen und vorzugswiese die Methylthiophene enthält,
- eine schwere Fraktion, die keine Olefine mit 5 Kohlenstoffatomen mehr enthält, und die die die schweren schwefelhaltigen Verbindungen, wie die Benzothiophene, konzentriert,
b) einen Entschwefelungsschritt der leichten Fraktion durch Adsorption der schwefelhaltigen Verbindungen auf einem adsorbierenden Feststoff, wobei der verwendete adsorbierende Feststoff in der Gruppe ausgewählt ist, die von den Siliziumoxiden, den Aluminiumoxiden, den Zeolithen, den Aktivkohlen, den Harzen, den Tonen, den Metalloxiden und den reduzierten Metallen gebildet ist,
c) einen Hydroentschwefelungsschritt der schweren Fraktion auf einem Katalysator, der mindestens ein Metall der Gruppe VIII und ein Metall der Gruppe Vlb enthält, unter herkömmlichen Hydroentschwefelungsbedinungen,
wobei die Regeneration des adsorbierenden Feststoffes bei einer Temperatur über 50 °C, unter Verbleib in der Flüssigphase, mit Hilfe eines Desorptionslösungsmittels durchgeführt wird, das ein Teil des Effluenten aus dem Hydroentschwefelungsschritt der schweren Fraktion ist, wobei das Lösungsmittel mindestens einen Teil von aromatischen Verbindungen umfasst, wobei der komplementäre Teil des Effluenten aus dem Hydroentschwefelungsschritt mit dem Effluent aus dem Entschwefelungsschritt durch Adsorption der leichten Fraktion gemischt wird, um das entschwefelte Benzin mit hohem Oktanwert zu bilden, wobei das aus der Regeneration kommende Lösungsmittel rezykliert wird, wobei es mit der schweren Fraktion gemischt wird, bevor Schritt c) durchgeführt wird.

2. Verfahren zur Herstellung eines entschwefelten Benzins nach Anspruch 1, bei dem der Schritt der Trennung des Benzins zusätzlich zu den leichten und schweren Fraktionen eine Zwischenfraktion erzeugt, umfassend mindestens das Thiophen, und deren endgültiger Siedepunkt zwischen 90 °C und 160 °C beträgt.

3. Verfahren zur Herstellung eines entschwefelten Benzins nach Anspruch 2, bei dem der Entschwefelungsschritt durch Adsorption an der Zwischenfraktion, die aus der Destillation der Essenz in drei Fraktionen hervorgeht, angewandt wird.

4. Verfahren zur Herstellung eines entschwefelten Benzins nach einem der Ansprüche 1 bis 3, bei dem der adsorbierende Feststoff, der in dem Entschwefelungsschritt durch Adsorption verwendet wird, unter den Zeolithen, vorzugsweise den Zeolithen vom Typ Faujasite, und weiter bevorzugt unter den teilweise mit Cäsium ausgetauschten Faujasiten, ausgewählt ist.

5. Verfahren zur Herstellung eines entschwefelten Benzins nach einem der Ansprüche 1 bis 4, bei dem der Adsorptionsschritt in flüssiger Phase bei einer Temperatur zwischen 0 °C und 200 °C und bei einem Druck zwischen 0,1 MPa und 30 MPa durchgeführt wird.

6. Verfahren zur Herstellung eines entschwefelten Benzins nach einem der Ansprüche 1 bis 5, bei dem der Desorptionsschritt bei einer Temperatur über 50 °C, vorzugsweise über 80 °C, weiter bevorzugt über 100 °C, durchgeführt wird.

7. Verfahren zur Herstellung eines entschwefelten Benzins nach einem der Ansprüche 1 bis 6, bei dem der Hydroentschwefelungsschritt der schweren Fraktion auf einem Katalysator durchgeführt wird, umfassend zwischen 0,5 und 15 Gew.% eines Metalls der Gruppe VIII, und umfassend zwischen 1,5 und 60 Gew.-% und vorzugsweise zwischen 2 und 50 Gew.-% eines Metalls der Gruppe Vlb.

8. Verfahren zur Herstellung eines Benzins nach Anspruch 7, bei dem das Metall der Gruppe VIII vorzugsweise Kobalt ist, und das Metall der Gruppe Vlb aus der von Molybdän und Wolfram gebildeten Gruppe ausgewählt ist.

9. Verfahren zur Herstellung eines entschwefelten Benzins nach einem der Ansprüche 1 bis 8, bei dem dem Schritt der Trennung der zu behandelnden Benzinfraktion ein Schritt der selektiven Hydrierung vorausgeht, der auf einem Katalysator durchgeführt wird, umfassend mindestens ein Metall der Gruppe VIII, vorzugsweise ausgewählt in der von Platin, Palladium und Nickel gebildeten Gruppe.

10. Verfahren zur Herstellung eines Benzins nach einem der Ansprüche 1 bis 9, bei dem auf den Hydroentschwefelungsschritt der schweren Fraktion ein Endbearbeitungsschritt folgt, der auf einem Katalysator durchgeführt wird, umfassend mindestens ein Element der Gruppe VIII, vorzugsweise ausgewählt in der von Nickel, Kobalt oder Eisen gebildeten Gruppe.

11. Verfahren zur Herstellung eines entschwefelten Benzins nach Anspruch 10, bei dem die Temperatur, bei der der Endbearbeitungsschritt durchgeführt wird, zwischen 240 °C und 360 °C beträgt und vorzugsweise um mindestens 10 °C höher als die Eingangstemperatur des Hydroentschwefelungsschrittes ist.

## Claims

1. Process for the production of a desulfurized gasoline with a high octane number from a starting gasoline that comprises olefins and thiophenic compounds, whereby said process comprises the following stages:
a) a stage for distillation of the starting gasoline into at least two fractions including:
- a light fraction containing the majority of olefins with 5 and 6 carbon atoms, as well as thiophene, and preferably methylthiophenes,
- a heavy fraction that no longer contains olefins with 5 carbon atoms and concentrates the heavy sulfur-containing compounds such as the benzothiophenes,
b) a stage for desulfurization of said light fraction by adsorption of the sulfur-containing compounds on an adsorbent solid, whereby the adsorbent solid that is used is selected from the group that consists of silicas, aluminas, zeolites, active carbons, resins, clays, metal oxides and reduced metals,
c) a stage for hydrodesulfurization of said heavy fraction on a catalyst that contains at least one metal of group VIII and a metal of group VIb, under standard hydrodesulfurization conditions,
whereby the regeneration of the adsorbent solid being realized at a temperature of greater than 50°C, while remaining in liquid phase, is carried out by means of a desorption solvent that is a portion of the effluent of the hydrodesulfurization stage of the heavy fraction, said solvent comprising at least a portion of aromatic compounds, whereby the additional portion of the effluent of said hydrodesulfurization stage is mixed with the effluent of the desulfurization stage by adsorption of the light fraction to constitute the desulfurized gasoline with a high octane number, the solvent resulting from the regeneration being recycled by being mixed with said heavy fraction before realizing step c).

2. Process for the production of a desulfurized gasoline according to claim 1, in which the stage for separation of the gasoline to be treated produces, in addition to the light and heavy fractions, an intermediate fraction that comprises at least the thiophene and whose final boiling point is between 90°C and 160°C.

3. Process for the production of a desulfurized gasoline according to claim 2, in which the stage for desulfurization by adsorption is applied to the intermediate fraction that is obtained from the distillation of the gasoline into three fractions.

4. Process for the production of a desulfurized gasoline according to any of claims 1 to 3, in which the adsorbent solid that is used in the stage for desulfurization by adsorption is selected from among the zeolites, preferably the faujasite-type zeolites, and also preferably is selected from among the faujasites that are partially exchanged with cesium.

5. Process for the production of a desulfurized gasoline according to any of claims 1 to 4, in which the adsorption stage is carried out in liquid phase at a temperature of between 0°C and 200°C and at a pressure of between 0.1 MPa and 30 MPa.

6. Process for the production of a desulfurized gasoline according to any of claims 1 to 5, in which the desorption stage is operated at a temperature of more than 50°C, preferably more than 80°C, and even more preferably more than 100°C.

7. Process for the production of a desulfurized gasoline according to any of claims 1 to 6, in which the hydrodesulfurization stage of the heavy fraction is carried out on a catalyst that comprises between 0.5% and 15% by weight of a metal of group VIII and that comprises between 1.5% and 60% by weight, and preferably between 2 and 50% by weight, of a metal of group VIb.

8. Process for the production of a gasoline according to claim 7, in which the metal of group VIII is preferably cobalt, and the metal of group VIb is selected from the group that is formed by the molybdenum and tungsten.

9. Process for the production of a desulfurized gasoline according to any of claims 1 to 8, in which the stage for separation of the gasoline fraction to be treated is preceded by a stage for selective hydrogenation, carried out on a catalyst that comprises at least one metal of group VIII, preferably selected from the group that is formed by platinum, palladium and nickel.

10. Process for the production of a gasoline according to any of claims 1 to 9, in which the hydrodesulfurization stage of the heavy fraction is followed by a final stage that is carried out on a catalyst that comprises at least one element of group VIII that is preferably selected from the group that is formed by nickel, cobalt or iron.

11. Process for the production of a desulfurized gasoline according to claim 10, in which the temperature at which the final stage is carried out is between 240°C and 360°C and is preferably more by at least 10°C than the initial temperature of the hydrodesulfurization stage.
